# EUROPÄISCHE PATENTSCHRIFT

(11) **EP 1 308 379 B1**
(45) Veröffentlichungstag und Bekanntmachung des Hinweises auf die Patenterteilung: **09.02.2005**
(21) Anmeldenummer: 02022431.7
(22) Anmeldetag: 04.10.2002
(51) Int. Cl.: B62D 65/00, E05D 7/04, E05D 7/12

(54) **Schwenkbare und längsverlagerbare Lagerung eines Karosserieschwenkteils, insbesondere des Gepäckraumdeckels eines Kraftfahrzeugs**
Pivotable and longitudinally adjustable support for a body pivot member, especially boot lid of a motor vehicle
Support pivotable et réglable en direction longitudinal pour une partie pivotable de carrosserie, en particulier capot de coffre à bagages

(30) Priorität: 23.10.2001 DE 10152181
(43) Veröffentlichungstag der Anmeldung: 07.05.2003
(73) Patentinhaber: Bayerische Motoren Werke Aktiengesellschaft, 80809 München (DE)
(72) Erfinder: Köslter, Ulrich, 85241 Hebertshausen (DE); Mayr, Jürgen, 80807 München (DE); Hiergeist, Christian, 94333 Geiselhöring (DE)

(56) Entgegenhaltungen:
- DE-A- 3 609 800
- US-A- 5 038 436

## Beschreibung

Die Erfindung bezieht sich auf eine schwenkbare und längsverlagerbare Lagerung eines Karosserieschwenkteils der im Oberbegriff des Patentanspruchs 1 genannten und aus der DE 44 43 816 A1 hervorgehende Art.

Der in dieser Druckschrift offenbarte Gepäckraumdeckel eines Personenkraftwagens ist an dessen Aufbau über zwei Scharniere nahe des unterliegenden Randes der Heckscheibe schwenkbar gelagert. Dabei ist jeweils ein erstes Scharnierteil am Fahrzeugaufbau festgeschraubt, während sich an ein zweites Scharnierteil ein flachprofilförmiges, in Fahrzeuglängsrichtung verlaufendes Tragteil anschließt, das einen parallel zu seiner Längserstreckung verlaufenden Führungsschlitz aufweist. Dieser ist von einer Klemmschraube durchsetzt, über die das Tragteil in normaler Schwenklage des Gepäckraumdeckels gegen ein sich in diesem befindendes Halteteil gepresst wird. Bei Reparaturarbeiten, wie Austausch der Heckscheibe oder dergleichen, kann der Gepäckraumdeckel nach Lösen der Klemmschraube in eine zurückgesetzte Position verlagert werden. Da der Gepäckraumdeckel über die gesamte Längserstreckung des Führungsschlitzes verschiebbar ist, kann bei der erforderlichen Neueinstellung des Gepäckraumdeckels nicht exakt seine ursprüngliche Position eingestellt werden.

Aufgabe der Erfindung ist es daher, eine schwenkbare und längsverlagerbare Lagerung eines Karosserieschwenkteils der im Oberbegriff des Patentanspruchs 1 genannten Art mit einfachen Mitteln derart auszubilden, dass das Karosserieschwenkteil nach Lösen der Klemmschrauben stets rasch und unkompliziert wiederholgenau befestigbar ist.

Zur Lösung der Aufgabe sind die im Patentanspruch 1 dargelegten Merkmale vorgesehen.

Durch die zumindest an einem der Längsränder des Führungsschlitzes erfindungsgemäß vorgesehene radiale Ausbuchtung greift in diese nach einer Längsverlagerung des Gepäckraumdeckels der am Schraubenschaft der Klemmschraube vorgesehene Zentrierbund ein (bei einseitig ausgebildeter radialer Ausbuchtung ist der Zentrierbund exzentrisch gestaltet), so dass das Karosserieschwenkteil exakt wieder seine ursprüngliche Schwenklage einnimmt. Die radialen Ausbildungen werden bei der Fertigung der Führungsschlitze mit vorgesehen und damit in einfacher und kostengünstiger Weise hergestellt. Nachdem ferner auch der Zentrierbund nicht teuer ist, kann die erfindungsgemäße Positioniereinrichtung insgesamt sehr kostengünstig vorgesehen werden. Da der im Gepäckraumdeckel über den verhältnismäßig langen Führungsschlitz relativ weit (ca. 50 mm) nach hinten verschiebbar ist, kann der Gepäckraumdeckel vor dem Lackieren von der Schwenkachse nach rückwärts verlagert und fixiert werden, so dass vorteilhafterweise eine optimale Lackierung an schlecht zugänglichen Karosseriebereichen ermöglicht bzw. ein Scheibeneinbau oder Scheibenwechsel unkompliziert durchführbar ist.

Zweckmäßigerweise ist an beiden Längsrändern des Führungsschlitzes jeweils eine radiale Ausbuchtung ausgebildet, die symmetrisch zur Längsmittelachse des Führungsschlitzes vorgesehen sind. Dabei sind die radialen Ausbuchtungen zumindest an einem Endbereich des Führungsschlitzes vorgesehen. Hierdurch kann ein konzentrisch den Schraubenschaft der Klemmschraube umgebender Zentrierbund vorgesehen werden. Dieser kann entweder einstückig an der Klemmschraube vorgesehen sein oder auf diese als ein loses Teil aufgesteckt werden (Merkmale der Patentansprüche 2 und 3).

Für eine optimale Befestigung des Gepäckraumdeckels am Tragteil kann dieses auch zwei, in Fahrzeuglängsrichtung hintereinanderliegende Führungsschlitze aufweisen, wobei ein erster Führungsschlitz an seinen Endbereichen jeweils radiale Ausbuchtungen aufweist, während ein zweiter Führungsschlitz nur an dem der Schwenklagerung des Gepäckraumdeckels zugewandeten Endbereich radiale Ausbuchtungen hat und zum freien Ende des Tragteils hin offen ist; dabei ist an jedem Längsrand des Führungsschlitzes jeweils eine Einführschräge ausgebildet (Merkmale des Patentanspruchs 4).

Die an den beiden Führungsschlitzen vorgesehenen, radialen Ausbuchtungen werden jeweils durch eine kreisförmige Ausnehmung erzeugt, deren Durchmesser etwas größer ist als der Durchmesser des am Schraubenschaft der Klemmschraube vorgesehenen Zentrierbundes. Hierdurch kann dieser sowohl am Endbereich des ersten als auch des zweiten Führungsschlitzes (über dessen Einführschrägen) angeordnet werden. Die Ausnehmungen können auch quadratisch gestaltet sein (Merkmale des Patentanspruchs 5).

Schließlich kann der am Schraubenschaft der Klemmschraube vorgesehene Zentrierbund einstückig am Schraubenschaft ausgebildet oder auch auf diesen als ein loses Teil aufgesteckt werden, wobei jedoch der Außendurchmesser des Zentrierbundes etwa dem Außendurchmesser des Schraubenkopfes entspricht (Merkmale des Patentanspruchs 6).

Ein Ausführungsbeispiel der Erfindung ist in der Zeichnung dargestellt und wird im Folgenden erläutert. Es zeigt:
- Fig. 1: eine erfindungsgemäße Lagerung eines Gepäckraumdeckels in Seitenansicht,
- Fig. 2: einen Schnitt längs der Linie II - II in Figur 1 in größerer Darstellung.

Der in Figur 1 dargestellte im Gepäckraumdeckel 1 eines Personenkraftwagens ist über zwei, im Abstand voneinander liegende Scharniere 3 mit jeweils einem Schwenkbolzen 4 in den Richtungen des Doppelpfeils a schwenkbar gelagert, wobei jeweils ein Teil der Scharniere 3 am Fahrzeugaufbau 2 befestigt ist. Da beide Scharniere 3 mit jeweils denselben Teilen versehen sind, wird der Einfachheit halber im Folgenden nur jeweils ein Scharnier 3 erläutert. Von diesem steht ein Verbindungsteil 3' ab, an dem ein bogenförmiges Halterohr 5 befestigt ist. An dessen gegenüberliegendem Endbereich ist seinerseits ein Tragteil 7 angebracht, das einen U-förmigen Querschnitt aufweist. Auf dem Tragteil 7 ist der Gepäckraumdeckel 1 durch zwei, im Abstand voneinander liegende Klemmschrauben 15 lösbar befestigt. Diese sind in ein seinerseits auf der Innenseite des Bodenblechs 1' des Gepäckraumdeckels 1 aufliegendes Halteteil 9 eingeschraubt und durchsetzen das Bodenblech 1' sowie einen ersten Führungsschlitz 10 und einen zweiten Führungsschlitz 10', die in Fahrzeuglängsrichtung (Richtungen des Doppelpfeils X) hintereinander liegend im Steg 7' des U - förmigen Tragteils 7 ausgebildet sind (Figur 2).

Wie in Figur 2 ersichtlich, ist an den beiden Längsrändern des ersten Führungsschlitzes 10 sowie an dessen beiden Endbereichen jeweils eine radiale Ausbuchtung 11 und 12ausgebildet, die symmetrisch zur Längsmittelachse b des ersten Führungsschlitzes 10 angeordnet sind. Dabei sind die radialen Ausbuchtungen 11 und 12 jeweils durch eine kreisförmige Ausnehmung 11' und 12' gebildet, deren Durchmesser geringfügig größer ist als der Durchmesser des den Schraubenschaft 15' der Klemmschraube 15 umgebenden Zentrierbundes 16.

In Figur 2 ist ferner ersichtlich, dass der zweite Führungsschlitz 10' nur an dem vom freien Ende des Tragteils 7 abgewandten Endbereich zwei gegenüberliegende radiale Ausbuchtungen 11 hat, die symmetrisch zur Längsmittelachse b des zweiten Führungsschlitzes 10' angeordnet und durch die kreisförmige Ausnehmung 11' gebildet sind. Schließlich ist an den beiden Längsrändern des zweiten Führungsschlitzes 10' jeweils eine, zur Stirnseite des Tragteils 7 hin verlaufende Einführschräge 13 vorgesehen.

Am Schraubenschaft 15' der Klemmschrauben 15 kann der Zentrierbund 16 einstückig ausgebildet sein oder auch - wie im Ausführungsbeispiel - als ein loses Teil auf den Schraubenschaft 15' aufgeschoben werden, wobei der Außendurchmesser 16' des Zentrierbundes 16 etwa dem Außendurchmessers des Schraubenkopfes entspricht. Zum Lackieren der Personenkraftwagenkarosserie wird der Gepäckraumdeckel 1 auf die beiden Tragteile 7 gelegt und der Schraubenschaft 15' der Klemmschrauben 15 in das Innengewinde des Halteteils 9 eingeschraubt, wobei in der Lackierposition c der Zentrierbund 16 in die kreisförmige Ausnehmung 12' eingreift. Sodann werden die Klemmschrauben 15 festgezogen. Da hierbei der vordere, einer Heckscheibe 6 zugewandte Rand des Gepäckraumdeckels 1 einen relativ großen Abstand zur Heckscheibe 6 und den in deren Bereich liegenden Karosserieteilen hat (wie in Figur 1 mit strichpunktierten Linien dargestellt) können diese behinderungsfrei lackiert bzw. ein Scheibenaustausch durchgeführt werden. Nach dem Lackiervorgang werden die Klemmschrauben 15 gelöst und so weit aus dem Halteteil 9 herausgeschraubt bis der Zentrierbund 16 unterhalb des Steges 7' liegt. Nun wird der Gepäckraumdeckel 1 so weit in Pfeilrichtung X' verlagert - wobei der Schraubenschaft 15' der Klemmschrauben 15 längs den Führungsschlitzen 10 und 10' gleitet - bis sich der Schraubenschaft 15' innerhalb den radialen Ausbuchtungen 11 befindet, so dass in diese der Zentrierbund 16 eingreift und schließlich die Klemmschrauben 15 festgezogen werden. Dabei wird das Halteteil 9 gegen das Bodenblech 1' des Gepäckraumdeckels 1 gepresst, so dass sich dieser in der Normalposition d befindet (Figur1). Falls hierbei in Bezug auf die Scharniere 3 oder dergleichen geringfügige Längsverlagerungen des Gepäckraumdeckels 1 erforderlich sind, so kann entweder der Zentrierbund 16 gewendet (Anordnung seines Außendurchmessers 16' an der Unterseite des Steges 7') oder zwischen dem Zentrierbund 16 und dem Steg 7' eine Beilagscheibe vorgesehen werden.

## Patentansprüche

1. Schwenkbare und längsverlagerbare Lagerung eines Karosserieschwenkteils, insbesondere des Gepäckraumdeckels eines Kraftfahrzeugs, im Wesentlichen bestehend aus mindestens einem, mit dem Fahrzeugaufbau in gelenkiger Verbindung stehenden und am Karosserieschwenkteil lösbar befestigbaren Tragteil mit wenigstens einem, in Fahrzeuglängsrichtung verlaufenden Führungsschlitz, der zur Befestigung des Tragteils an einem am Karosserieschwenkteil vorgesehen Halteteil von wenigstens einer Klemmschraube durchsetzt ist, **dadurch gekennzeichnet, dass** an mindestens einem der Längsränder des Führungsschlitzes (10, 10') eine radiale Ausbuchtung (11,12) ausgebildet ist, in die ein den Schraubenschaft (15') der Klemmschraube (15) umgebender Zentrierbund (16) eingreift.

2. Lagerung nach Anspruch 1, **dadurch gekennzeichnet, dass** an den beiden Längsrändern des Führungsschlitzes (10, 10') jeweils eine radiale Ausbuchtung (11, 12) ausgebildet ist, die symmetrisch zur Längsmittelachse (b) des Führungsschlitzes angeordnet sind.

3. Lagerung nach Anspruch 2, **dadurch gekennzeichnet, dass** die radialen Ausbuchtungen (11, 12) zumindest an einem Endbereich des Führungsschlitzes (10, 10') vorgesehen sind.

4. Lagerung nach einem der Ansprüche 1 bis 3, **dadurch gekennzeichnet, dass** das Tragteil (7) zwei, in Fahrzeuglängsrichtung (X) im Abstand voneinander liegende Führungsschlitze (10, 10') aufweist, wobei ein erster Führungsschlitz (10) an seinen beiden Endbereichen jeweils radiale Ausbuchtungen (11, 12) aufweist, während ein zweiter Führungsschlitz (10') nur an einem Endbereich radiale Ausbuchtungen (11) hat und dabei zum freien Ende des Tragteils hin offen ist.

5. Lagerung nach Anspruch 4, **dadurch gekennzeichnet, dass** die am ersten und am zweiten Führungsschlitz (10, 10') vorgesehenen, radialen Ausbuchtungen (11, 12) durch jeweils eine kreisförmige Ausnehmung (11, 12') gebildet sind, deren Durchmesser etwas größer ist als der Durchmesser des am Schraubenschaft (15') der Klemmschraube (15) vorgesehenen Zentrierbundes (16).

6. Lagerung nach einem der Ansprüche 1 bis 5, **dadurch gekennzeichnet, dass** der am Schraubenschaft (15') der Klemmschraube (15) vorhandene Zentrierbund (16) einstückig an dieser ausgebildet oder als ein loses Teil auf den Schraubenschaft aufschiebbar ist, wobei der Außendurchmesser (16') des Zentrierbundes etwa dem Außendurchmesser des Schraubenkopfes der Klemmschraube entspricht.

## Claims

1. A pivotable and longitudinally displaceable bearing of a pivotal body part, in particular of the boot lid of a motor vehicle, substantially consisting of at least one support part connected in an articulated manner to the vehicle body and detachably fastenable to the pivotal body part, comprising at least one guide slot running in the longitudinal direction of the vehicle, which is penetrated by at least one locking screw to fasten the support part to a retaining part provided on the pivotal body part, **characterised in that** a radial recess (11, 12) is formed on at least one of the longitudinal edges of the guide slot (10, 10'), in which recess a centring collar (16) surrounding the screw shank (15') of the locking screw (15) engages.

2. A bearing according to claim 1, **characterised in that** a respective radial recess (11, 12), arranged symmetrically to the longitudinal central axis (b) of the guide slot, is formed on the two longitudinal edges of the guide slot (10, 10').

3. A bearing according to claim 2, **characterised in that** the radial recesses (11, 12) are provided at least on one end region of the guide slot (10, 10').

4. A bearing according to any one of claims 1 to 3, **characterised in that** the support part (7) has two spaced-apart guide slots (10, 10') located in the longitudinal direction (X) of the vehicle, wherein a first guide slot (10) has respective radial recesses (11, 12) on its two end regions, while a second guide slot (10') only has radial recesses (11) on one end region and in the process is open towards the free end of the support part.

5. A bearing according to claim 4, **characterised in that** the radial recesses (11, 12) provided on the first and on the second guide slot (10, 10') are formed by a respective circular indentation (11', 12'), the diameter of which is somewhat larger than the diameter of the centring collar (16) provided on the screw shank (15') of the locking screw (15).

6. Bearing according to any one of claims 1 to 5, **characterised in that** the centring collar (16) present on the screw shank (15') of the locking screw (15) is formed integrally on the fixing screw (15) or can be slipped on to the screw shank as a loose part, wherein the external diameter (16') of the centring shoulder approximately corresponds to the external diameter of the screw head of the locking screw.

## Revendications

1. Support pivotable et réglable en direction longitudinale d'une partie pivotable de carrosserie, en particulier du capot de coffre à bagages d'un véhicule automobile, composé essentiellement d'au moins une partie porteuse reliée par une articulation à la structure du véhicule et pouvant être fixée de manière amovible à la partie pivotable de carrosserie, cette partie porteuse présentant une fente de guidage orientée selon la direction de déplacement du véhicule et traversée par au moins une vis de serrage pour fixer la partie porteuse sur une partie de maintien prévue sur la partie pivotable de la carrosserie,
**caractérisé en ce que**
sur au moins un des bords longitudinaux de la fente de guidage (10, 10'), est prévue un évidement radial (11, 12) dans lequel est engagé un collet de centrage (16) entourant la tige (15') de la vis de serrage (15).

2. Support selon la revendication 1,
**caractérisé en ce que**
les deux côtés longitudinaux de la fente de guidage (10, 10') comporte chacun un évidement radial (11, 12) respectivement, symétriquement par rapport à l'axe longitudinal médian (b) de la fente de guidage.

3. Support selon la revendication 2,
**caractérisé en ce que**
les évidements (11, 12) sont prévus à au moins une extrémité de la fente de guidage (10, 10').

4. Support selon une des revendications 1 à 3,
**caractérisé en ce que**
la partie porteuse (7) présente deux fentes de guidage (10, 10') espacées l'une de l'autre selon la direction de déplacement (X) du véhicule, une première fente de guidage (10) présentant à chacune de ses deux extrémités des évidements radiaux (11, 12), tandis que l'autre fente de guidage (10') présente des évidements radiaux (11) à une seule de ses extrémités, l'autre extrémité libre de la partie porteuse étant ouverte.

5. Support selon la revendication 4,
**caractérisé en ce que**
les évidements (11, 12) radiaux prévus sur la seconde fente (10, 10') sont circulaires (11', 12') et leur diamètre est un peu supérieur à celui du collet de centrage (16) prévu sur la tige (15') de la vis de serrage (15).

6. Support selon une des revendications 1 à 5,
**caractérisé en ce que**
le collet de centrage (16) est réalisé monobloc sur la tige (15') de la vis de serrage (15) ou peut, en tant que pièce libre, glisser sur la tige de vis, son diamètre externe (16') correspondant sensiblement au diamètre externe de la tête de la vis de serrage.
